# EUROPÄISCHE PATENTSCHRIFT

(11) **EP 2 150 757 B1**
(45) Veröffentlichungstag und Bekanntmachung des Hinweises auf die Patenterteilung: **24.10.2018**
(21) Anmeldenummer: 08749432.4
(22) Anmeldetag: 09.05.2008
(51) Int. Cl.: F25B 39/02, F28F 13/06, F28F 27/02, F28D 1/053

(54) **WÄRMEÜBERTRAGER**
HEAT EXCHANGER
ÉCHANGEUR DE CHALEUR

(30) Priorität: 22.05.2007 DE 102007024089; 13.11.2007 DE 102007054481
(43) Veröffentlichungstag der Anmeldung: 10.02.2010
(73) Patentinhaber: MAHLE Behr GmbH & Co. KG, 70469 Stuttgart (DE)
(72) Erfinder: KERLER, Boris, 70192 Stuttgart (DE); SEEWALD, Wolfgang, 71732 Tamm (DE); RÜHL, Markus, 76669 Bad Schönborn (DE); WALTER, Christoph, 70469 Stuttgart (DE); STAFFA, Karl-Heinz, 70567 Stuttgart (DE); GEIGER, Michael Paul, 74177 Bad Friedrichshall (DE); KRANICH, Michael, 74354 Besigheim (DE); GEIGER, Ingo, 71691 Freiberg (DE); GEIGER, Wolfgang, 71642 Ludwigsburg (DE); SATRAPA, Alexander, 71069 Sindelfingen (DE)
(74) Vertreter: Grauel, Andreas
(86) Internationale Anmeldenummer: PCT/EP2008/003784
(87) Internationale Veröffentlichungsnummer: WO 2008/141744

(56) Entgegenhaltungen:
- EP-A- 1 300 646
- WO-A-2005/088219
- WO-A-2006/083443
- US-A- 5 910 167
- US-A1- 2004 026 072
- US-A1- 2005 284 621

## Beschreibung

Die Erfindung betrifft einen Wärmeübertrager, insbesondere einen Verdampfer, wie er insbesondere für eine Heizungs- oder Klimaanlage für Kraftfahrzeuge verwendet wird, gemäß dem Oberbegriff des Anspruches 1 Ein solcher Wärmetauscher ist zum Beispiel aus Dokument EP 1 300 646 bekannt.

Es sind Verdampfer bekannt, bei denen das zweiphasige Kältemittel aus einem Einströmkanal auf eine Durchflusseinrichtung, vorzugsweise Rohre, insbesondere Flachrohre, verteilt wird. Nach Durchströmung der Flachrohre tritt das dampfförmige Kältemittel über einen Ausströmkanal aus dem Verdampfer aus.
Dabei bereitet die gleichmäßige Verteilung des flüssigen Kältemittels in der gesamten Länge des Einströmkanals Schwierigkeiten. Grund dafür ist unter anderem die Ausbildung unterschiedlicher Strömungsformen in Abhängigkeit vom Betriebszustand. Des Weiteren spielt auch die Entmischung des bei Verdampfereintritt homogenen zweiphasigen Kältemittelgemisches über die Länge des Einströmkanals eine besondere Rolle. Einzelne Rohre werden somit ausschließlich mit Kältemitteldampf versorgt, wodurch sich die Verdampferleistung verschlechtert.
Fig. 1 zeigt einen Wärmeübertrager 1, insbesondere einen Verdampfer für eine Kraftfahrzeug-Klimaanlage gemäß dem Stand der Technik und hierbei insbesondere den Strömungsverlauf des Kältemittels. Ein derartiger Wärmeübertrager weist einen Einströmkanal 2 auf, über welchen das Kältemittel dem Wärmeübertrager aus einem nicht dargestellten Kältemittelkreislauf, über eine Eintrittsöffnung 18 zugeführt wird (durch Pfeil A angedeutet). Der Einströmkanal 2 ist länglich ausgebildet und durch zwei Enden begrenzt.

Ferner weist der Wärmeübertrager 1 einen Sammler 12 auf, der aus einer Einspritzplatte 5, einer Verteilerplatte 6 und einer Bodenplatte 7 besteht. Durch diesen Sammler wird das Kältemittel einer Durchflusseinrichtung 8, vorzugsweise Flachrohren, zugeführt.

Zwischen den Rohren, sind wärmeleitende Rippen, angeordnet, die von einem Medium, vorzugsweise Luft L (durch einen Pfeil angedeutet), umströmbar sind.

Die Rohre, sowie die Löcher der Bodenplatte 7 sind in der Mitte durch einen Steg unterteilt (nicht dargestellt), so dass zwei Strömungsbereiche 14 und 15 ausgebildet werden, die das Kältemittel in entgegengesetzter Richtung durchläuft

Das Kältemittel durchströmt daher zuerst, dem Pfeil B folgend, einen Strömungsbereich 14, wird anschließend durch eine Zwischenkammer 13, die aus einer Bodenplatte 9, einer Umlenkplatte 10 und einer Abschlussplatte 11 besteht, dem Pfeil C folgend, umgelenkt und strömt durch einen Strömungsbereich 15 in entgegengesetzter Richtung, dem Pfeil D folgend, in den Sammler 12. Vorzugsweise ist der Strömungsbereich 15 der anströmenden Luft L zugewandt.

In der Einspritzplatte 5 des Sammlers 12 sind mehrere Einspritzbohrungen 16 vorgesehen, so dass das Kältemittel vom Einströmkanal 2 über nicht dargestellte Öffnungen, die mit den Einspritzbohrungen 16 korrespondieren, in den Strömungsbereich 14 einströmen kann. Des Weiteren sind in der Einspritzplatte 2 Saugbohrungen 17 vorgesehen, so dass das Kältemittel vom Strömungsbereich 15 in den Ausströmkanal 3 einströmen kann. Über den Ausströmkanal 3 gelangt das Kältemittel anschließend in einen nicht dargestellten Kältemittelkreislauf (durch Pfeil E dargestellt).

Ein derartiger Verdampfer wird erfindungsgemäß als ein Verdampfer mit einer Umlenkung in der Tiefe bezeichnet.

Fig. 1b zeigt einen weiteren Verdampfer gemäß dem Stand der Technik. Ein derartiger Verdampfer unterscheidet sich von dem in Fig. 1a dargestellten Verdampfer insbesondere durch die Führung des Kältemittels in der Durchflusseinrichtung 8. Gemäß Fig. 1b sind die Einspritzbohrungen 16 und die Saugbohrungen 17 versetzt in der Einspritzplatte angeordnet. Das Kältemittel strömt daher zuerst in den Einströmkanal (durch Pfeil A angedeutet), wird über die Einspritzbohrungen 16 in weiterer Folge auf die Durchflusseinrichtung verteilt und gelangt den Pfeilen B und C folgend durch die Saugbohrungen in den Ausströmkanal und strömt dem Pfeil D folgend aus dem Verdampfer. Ein derartiger Verdampfer wird erfindungsgemäß als ein Verdampfer mit einer Umlenkung in der Breite bezeichnet.

Derartige Verdampfer lassen jedoch Wünsche in Bezug auf eine gleichmäßige Verteilung des flüssigen Kältemittels auf alle Flachrohre offen.

Ausgehend von diesem Stand der Technik ist es Aufgabe der Erfindung, einen verbesserten Verdampfer zur Verfügung zu stellen, wobei eine möglichst gleichmäßige Verteilung des flüssigen Kältemittels auf alle Flachrohre erreicht wird und eine Entmischung des zweiphasigen Kältemittels wirksam bekämpft wird.

Diese Aufgabe wird gelöst durch einen Wärmeübertrager mit den Merkmalen des Anspruchs 1. Vorteilhafte Ausgestaltungen sind Gegenstand der Unteransprüche.

In einem Grundgedanken der Erfindung ist ein Wärmeübertrager mit mindestens einem Einströmkanal und mindestens einem Ausströmkanal und mindestens einem Sammler, der mindestens zwei aneinander anliegende Bleche aufweist und mit einer Durchflusseinrichtung, die von einem ersten Medium durchströmbar und von einem zweiten Medium umströmbar ist, wobei das erste Medium von einem Einströmkanal auf den Sammler und auf die Durchflusseinrichtung verteilt wird und zu einem Ausströmkanal leitbar ist, versehen, wobei mindestens ein weiterer Kanal zur Verteilung des Kältemittels vorgesehen ist, der durch mindestens eine Öffnung mit dem Einströmkanal kommunizierend verbunden ist.
Durch den mindestens einen weiteren Kanal wird die Verteilungsweglänge des Kältemittels auf die Durchflusseinrichtung verkürzt und somit die Möglichkeit der Phasenseparation des Kältemittels beziehungsweise eine Ungleichversorgung der Durchflusseinrichtung mit Kältemittel minimiert. Damit wird die Verdampferleistung wirksam erhöht

Unter einem Kanal im Sinne der Erfindung ist die materielle Abgrenzung eines Strompfades, beispielsweise durch ein Rohr, zu verstehen.
Des Weiteren ist als Bautiefe erfindungsgemäß die Ausdehnung des Wärmeübertragers längs und als Breite die Ausdehnung des Wärmeübertragers quer zur Hauptströmungsrichtung des zweiten Mediums zu verstehen.

Der Sammler besteht aus mindestens zwei Blechen oder Platten, die form- und/oder stoffschlüssig miteinander verbunden sind, beispielsweise durch Löten, Schweißen, Toxen, Nieten, Verstemmen oder einer Kombination aus diesen Verbindungsarten. In einer weiteren Ausführungsform sind die mindestens zwei Bleche durch ein Scharnier miteinander verbunden.

In einer bevorzugten Ausführungsform besteht der Sammler aus zwei Blechen, die durch ein Tiefziehverfahren hergestellt werden. Die Tiefziehprofile weisen in entgegengesetzter Richtung kammerartige Auswölbungen auf, in denen das Kältemittel auf die Durchflusseinrichtung verteilt wird. Die beiden Bleche können direkt in einem einzigen Werkzeug hergestellt werden. Dies ist deshalb möglich, da beide Sammlerhälften sehr ähnliche beziehungsweise gleiche Kammergeometrien aufweisen. Durch diese Ausführungsform wird eine Reihe von Vorteilen im Vergleich zu Sammlern mit drei Platten gemäß dem Stand der Technik erreicht:
- Verringerung der Teileanzahl des Sammlers
- Dünnere und gleichmäßige Wandstärken bei Tiefziehprofilen im Vergleich zu Platten
- Weniger Montageaufwand
- Geringeres Gewicht und damit einhergehende geringere Kosten

Die Durchflusseinrichtung, besteht vorzugsweise aus Rohren, durch die das Kältemittel strömt. Die Rohre können dabei einen kreisförmigen, einen ovalen, einen im Wesentlichen rechteckförmigen oder einen beliebigen anderen Querschnitt besitzen. Beispielsweise sind die Rohre als Flachrohre ausgebildet. Für eine Erhöhung des Wärmeübertrags sind gegebenenfalls Rippen, insbesondere Wellrippen, zwischen den Rohren angeordnet, wobei die Rohre und die Rippen insbesondere miteinander verlötet sind. Erfindungsgemäß werden die Rohre und die mit den Rohren verlöteten Rippen als Verdampfernetz bezeichnet. Hierbei besteht ein Verdampfernetz aus bis zu 50 Flachrohren.

In einer weiteren Ausführungsform der Erfindung ist der weitere Kanal innerhalb des Einströmkanals angeordnet. Der weitere Kanal ist mit mindestens einer, bevorzugt zwei oder mehreren Öffnungen versehen, die den weiteren Kanal mit dem Einströmkanal kommunizierend verbinden. Bevorzugt sind die zwei Öffnungen auf gegenüberliegenden Seiten des weiteren Kanals und in einer Richtung angeordnet, die im Wesentlichen senkrecht auf die Verdampfernetzebene steht und/oder in einer Richtung, die im Wesentlichen parallel zur Verdampfernetzebene und senkrecht zur Achse des Einströmkanals steht. Bevorzugt sind die mindestens eine, bevorzugt zwei Öffnungen, in der Mitte des weiteren Kanals angeordnet.

Die Öffnungen sind bevorzugt im Wesentlichen in einer Ebene angeordnet, die senkrecht auf die Achse des Einströmkanals steht, wobei die mindestens eine Öffnung einen kreisförmigen, ovalen, rechteckigen oder einen beliebigen anderen Querschnitt besitzen kann.

In einer anderen Ausführungsform sind die Öffnungen entlang der gesamten Länge des weiteren Kanals angeordnet. Beispielsweise entspricht in dieser Ausführungsform die Anzahl der Öffnungen der Anzahl der Flachrohre, so dass für jedes Flachrohr eine Öffnung im weiteren Kanal vorgesehen ist, die sich bevorzugt in unmittelbarer Nähe des jeweiligen Flachrohrs befindet.

In einer weiteren Ausführungsform der Erfindung ist der weitere Kanal konzentrisch oder exzentrisch im Einströmkanal angeordnet, so dass sich ein Ringspalt zwischen den beiden Kanälen ausbildet, in dem sich das Kältemittel auf die Durchflusseinrichtung verteilt

In einer weiteren Ausführungsform der Erfindung sind zwei oder mehrere weitere Kanäle innerhalb des Einströmkanals angeordnet. Das Kältemittel strömt hierbei zuerst in den ersten weiteren Kanal, anschließend in die weiteren Kanäle und zuletzt in den Einströmkanal, von wo das Kältemittel auf die Durchflusseinrichtung verteilt wird.

In einer bevorzugten Ausführungsform der Erfindung ist zwischen dem Einströmkanal und dem weiteren Kanal ein Längsspalt ausgebildet. Der Vorteil dieser Ausführungsform liegt in dem einfachen Einschub des weiteren Kanals in den Einströmkanal, wobei beide Kanäle bevorzugt als Rohre ausgebildet sind.

In einer weiteren Ausführungsform der Erfindung ist der mindestens eine weitere Kanal teilweise oder zur Gänze außerhalb des Einströmkanals angeordnet und mit diesem durch mindestens eine Öffnung, die bevorzugt in der Mitte des weiteren Kanals angeordnet ist, kommunizierend verbunden.

In einer weiteren bevorzugten Ausführungsform wird der Einströmkanal durch zwei Halbschalen gebildet, die form- und/oder stoffschlüssig miteinander verbunden sind. In dieser Ausführungsform ist der weitere Kanal innerhalb des Einströmkanals angeordnet Bevorzugt weist hierbei eine Halbschale zinnenartige Vorsprünge auf, die in entsprechende Ausnehmungen der anderen Halbschale eingreifen. Durch eine derartige Ausgestaltung werden die beiden Halbschalen besonders druckfest und stabil miteinander verbunden.

In einer weiteren Ausführungsform wird der Einströmkanal durch eine wannenförmige Halbschale gebildet auf der der weitere Kanal form- und/oder stoffschlüssig aufliegt.

In einer weiteren Ausführungsform der Erfindung sind zwei oder mehrere weitere Kanäle außerhalb des Einströmkanals angeordnet und seriell kommunizierend miteinander verbunden. Das Kältemittel strömt daher zuerst in den ersten weiteren Kanal, anschließend in die weiteren Kanäle und zuletzt in den Einströmkanal, von wo das Kältemittel auf die Durchflusseinrichtung verteilt wird. Die zwei oder mehreren weiteren Kanäle können beispielsweise als Rohre oder als Platten ausgeführt sein, die übereinandergestapelt Hohlräume bilden, in denen das Kältemittel auf den Einströmkanal und die Durchflusseinrichtung verteilt wird.

In einer weiteren Ausführungsform der Erfindung sind der Einströmkanal, der mindestens eine weitere Kanal, der innerhalb und/oder außerhalb des Einströmkanals angeordnet sein kann und/oder der Ausströmkanal auf einer Seite des Wärmeübertragers angeordnet und form- und/oder stoffschlüssig miteinander verbunden. Eine derartige Ausführungsform ist besonders für Verdampfer mit geringen Bautiefen geeignet. Die Kanäle sind rohr- oder kastenförmig ausgebildet und besitzen einen kreis- oder halbkreisförmigen, dreieckförmigen, rechteckförmigen Querschnitt oder eine Kombination aus diesen Querschnitten oder einen beliebigen anderen Querschnitt.

In einer weiteren Ausführungsform werden die Kanäle aus umgeformten Blechen geformt, die form- und/oder stoffschlüssig miteinander verbunden sind. Durch diese Ausführungsform können beliebige Querschnitte der Kanäle hergestellt werden. Beispielsweise kann der Querschnitt der Kanäle im Wesentlichen halbkreisförmig und/oder kreisförmig sein.

In einer weiteren Ausführungsform der Erfindung ist mindestens ein weiterer Kanal durch mindestens eine Öffnung kommunizierend mit dem Ausströmkanal verbunden. Der weitere Kanal befindet sich innerhalb und/oder außerhalb des Ausströmkanals und ist gemäß den zuvor dargestellten Ausführungsformen ausgebildet. In dieser Ausführungsform dient der weitere Kanal der Sammlung des Kältemittels.

Vorteilhaft ist, dass der Sammler aus genau zwei Blechen besteht, die form- und/oder stoffschlüssig miteinander verbunden sind.

Vorteilhaft ist, dass die zwei Bleche durch ein Umformverfahren, insbesondere durch ein Tiefziehverfahren, hergestellt werden.

Vorteilhaft ist, dass der Sammler eine Einspritzplatte, eine Verteilplatte und eine Bodenplatte umfasst.

Vorteilhaft ist, dass die Durchflusseinrichtung aus Rohren, insbesondere Flachrohren, besteht.

Vorteilhaft ist, dass zwischen den Rohren Rippen, insbesondere Wellrippen, angeordnet sind.

Vorteilhaft ist, dass zwei oder mehrere weitere Kanäle innerhalb des Einströmkanals und/oder des Ausströmkanals angeordnet sind.

Vorteilhaft ist, dass die zwei oder mehreren weiteren Kanäle in Strömungsrichtung hintereinander angeordnet sind.

Vorteilhaft ist, dass die eine oder zwei Öffnungen im Wesentlichen in der Mitte des weiteren Kanals angeordnet sind.

Vorteilhaft ist, dass die eine oder zwei Öffnungen von der Mitte des weiteren Kanals beabstandet angeordnet sind.

Vorteilhaft ist, dass der zumindest eine weitere Kanal und der Einströmkanal und/oder der Ausströmkanal als ein Rohr ausgebildet sind.

Vorteilhaft ist, dass der zumindest eine weitere Kanal konzentrisch oder exzentrisch im Einströmkanal und/oder im Ausströmkanal angeordnet ist.

Vorteilhaft ist, dass jeweils eine Öffnung des Ausströmkanals und des weiteren Kanals, die miteinander korrespondieren, jeweils in der Mitte des Ausströmkanals beziehungsweise des weiteren Kanals oder von der Mitte beabstandet angeordnet sind.

Vorteilhaft ist, dass der Einströmkanal, der weitere Kanal und/oder der Ausströmkanal rohr- und/oder kastenförmig und/oder durch umgeformte Bleche ausgebildet sind.

Vorteilhaft ist, dass der Querschnitt des Einströmkanals und/oder des weiteren Kanals und/oder des Ausströmkanals im Wesentlichen dreieckförmig, halbkreisförmig, kreisförmig, rechteckförmig oder eine Kombination aus diesen Formen ist.

Vorteilhaft ist, dass der Einströmkanal, der weitere Kanal und/oder der Ausströmkanal form- und/oder stoffschlüssig miteinander verbunden sind.

Vorteilhaft ist, dass der Wärmeübertrager ein Verdampfer ist.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Weitere wichtige Merkmale der vorliegenden Erfindung ergeben sich aus der nachfolgenden detaillierten Beschreibung in Verbindung mit den Ansprüchen und den Zeichnungen.

Nachfolgend werden bevorzugte Ausführungsbeispiele eines erfindungsgemäßen Wärmeübertragers beschrieben und anhand der anliegenden Zeichnungen näher erläutert, wobei eine Beschränkung der Erfindung hierdurch nicht erfolgen soll.

Es zeigen:
Fig. 1a eine Explosivdarstellung eines Wärmeübertragers zur Darstellung des Standes der Technik;
Fig. 1b eine Explosivdarstellung eines Wärmeübertragers zur Darstellung des Standes der Technik;
Fig. 2 ein erstes Ausführungsbeispiel eines Einströmkanals eines erfindungsgemäßen Wärmeübertragers in einer Seitenansicht;
Fig. 3 einen Einströmkanal eines erfindungsgemäßen Wärmeübertragers in einer Vorderansicht entlang der Linie III-III aus Fig. 2
Fig. 4 einen Einströmkanal in einer Draufsicht nach dem ersten Ausführungsbeispiel;
Fig. 5 einen Sammler mit zwei Blechen in einer perspektivischen Explosivdarstellung für einen Verdampfer mit einer Umlenkung in der Tiefe;
Fig. 6 einen Sammler mit zwei Blechen in einer perspektivischen Explosivdarstellung für einen Verdampfer mit einer Umlenkung in der Breite;
Fig. 7 ein weiteres Ausführungsbeispiel eines erfindungsgemäßen Sammlers für einen Verdampfer mit einer Umlenkung in der Breite;
Fig. 8a Mehrkanalflachrohre für einen Verdampfer mit einer Umlenkung in der Breite oder eine Umlenkung in der Tiefe;
Fig. 8b Mehrkanalflachrohre für einen Verdampfer mit Mehrblockverschaltung;
Fig. 9 einen Einströmkanal in einer Seitenansicht nach dem zweiten Ausführungsbeispiel;
Fig. 10 einen Einströmkanal in einer Seitenansicht nach dem dritten Ausführungsbeispiel;
Fig. 11 einen Einströmkanal in einer Seitenansicht nach dem vierten Ausführungsbeispiel;
Fig. 12 einen Einströmkanal eines erfindungsgemäßen Wärmeübertragers in einer Vorderansicht entlang der Linie X-X aus Fig. 11;
Fig. 13a bis Fig. 13e verschiedene Ausführungsformen für die Positionierung der Öffnungen, die den Einströmkanal mit dem weiteren Kanal kommunizierend verbinden;
Fig. 14a bis Fig. 14f verschiedene Ausführungsformen für die Öffnungen gemäß Fig. 13a bis Fig. 13e;
Fig. 15 einen Einströmkanal in einer Seitenansicht nach dem fünften Ausführungsbeispiel;
Fig. 16 einen Einströmkanal eines erfindungsgemäßen Wärmeübertragers in einer Vorderansicht entlang der Linie XIV-XIV aus Fig. 15;
Fig. 17 einen Einströmkanal in einer Seitenansicht nach dem sechsten Ausführungsbeispiel;
Fig. 18 einen Einströmkanal eines erfindungsgemäßen Wärmeübertragers in einer Vorderansicht entlang der Linie XVI-XVI aus Fig. 17;
Fig. 19 einen Einströmkanal in einer Seitenansicht nach dem siebenten Ausführungsbeispiel;
Fig. 20 einen Einströmkanal eines erfindungsgemäßen Wärmeübertragers in einer Vorderansicht entlang der Linie XVIII-XVIII aus Fig. 19;
Fig. 21 eine Draufsicht des Einströmkanals, Ausströmkanals und eines weiteren Kanals nach dem achten Ausführungsbeispiel gemäß vorliegender Erfindung;
Fig. 22 eine Vorderansicht des Einströmkanals, Ausströmkanals und eines weiteren Kanals entlang der Linie XX-XX aus Fig. 21;
Fig. 23 eine Perspektivansicht des Einströmkanals, Ausströmkanals und eines weiteren Kanals nach dem neunten Ausführungsbeispiel gemäß vorliegender Erfindung;
Fig. 24 eine Vorderansicht des Einströmkanals, Ausströmkanals und eines weiteren Kanals nach dem zehnten Ausführungsbeispiel gemäß vorliegender Erfindung:
Fig. 25 ein Ausschnitt der Vorderansicht eines Wärmeübertragers nach dem elften Ausführungsbeispiel gemäß vorliegender Erfindung;
Fig. 26 bis Fig. 29 eine Perspektivansicht des Einströmkanals, Ausströmkanals und eines weiteren Kanals nach dem zwölften, dreizehnten, vierzehnten und fünfzehnten Ausführungsbeispiel gemäß vorliegender Erfindung;
Fig. 30 bis Fig. 32 eine Perspektivansicht des Einströmkanals, Ausströmkanals und eines weiteren Kanals nach dem sechzehnten, siebzehnten und achtzehnten Ausführungsbeispiel gemäß vorliegender Erfindung;
Fig. 33a und Fig. 33b eine Perspektivansicht und eine Detailansicht entlang der Linie X-X aus Fig. 33a des Einströmkanals, Ausströmkanals und eines weiteren Kanals nach dem neunzehnten Ausführungsbeispiel gemäß vorliegender Erfindung;
Fig. 34 eine Detailansicht des Einströmkanals, Ausströmkanals und eines weiteren Kanals nach dem zwanzigsten Ausführungsbeispiel gemäß vorliegender Erfindung;
Fig. 35a und Fig. 35b eine Perspektivansicht und eine Detailansicht des Einströmkanals, Ausströmkanals und eines weiteren Kanals nach dem einundzwanzigsten Ausführungsbeispiel gemäß vorliegender Erfindung;
Fig. 36 eine Detailansicht des Einströmkanals, Ausströmkanals und eines weiteren Kanals nach dem zweiundzwanzigsten Ausführungsbeispiel gemäß vorliegender Erfindung;
Fig. 37a und Fig. 37b eine Perspektivdarstellung eines Sammlers und eine Vorderansicht des Sammlers mit einem weiteren Kanal nach dem dreiundzwanzigsten Ausführungsbeispiel gemäß vorliegender Erfindung;
Fig. 38 eine Draufsicht des Einströmkanals, Ausströmkanals und zwei weiterer Kanäle nach dem vierundzwanzigsten Ausführungsbeispiel gemäß vorliegender Erfindung;
Fig. 39 eine Vorderansicht des Einströmkanals, Ausströmkanals und zwei weiteren Kanälen entlang der Linie XXXII-XXXII aus Fig. 38;
Fig. 40a bis Fig. 40d verschiedene Ausführungsbeispiele für eine Zwischenkammer eines Verdampfers mit Umlenkung in der Tiefe;

Für gleiche oder ähnliche Bauteile werden in den Zeichnungen einheitliche Bezugszeichen verwendet.

Die Fig. 2 bis 4 zeigen ein erstes Ausführungsbeispiel eines Einströmkanals 3 eines Wärmeübertragers in verschiedenen Ansichten gemäß vorliegender Erfindung. Ein derartiger Wärmeübertrager unterscheidet sich vom Stand der Technik gemäß Fig. 1 insbesondere durch die Ausgestaltung des Einströmkanals 3.

Gemäß den Fig. 2 bis 4 ist der Einströmkanal 3 mit einem weiteren Kanal 4 durch zwei Öffnungen 19 kommunizierend verbunden, die im Wesentlichen in der Mitte des Einströmkanals angeordnet sind. Das Kältemittel strömt somit durch den Pfeil F dargestellt über den weiteren Kanal 4 in den Wärmeübertrager 1 und wird durch die beiden Öffnungen 19 (durch Pfeile F angedeutet) in einen Ringspalt 20 verteilt, der sich zwischen dem Einströmkanal 3 und dem weiteren Kanal 4 ausbildet. Aus diesem Ringspalt strömt das Kältemittel durch die Öffnungen 21 in die Rohre, die die Durchflusseinrichtung 8 bilden.

Die beiden Öffnungen 19, die den weiteren Kanal mit dem Einströmkanal kommunizierend verbinden, sind im Wesentlichen an gegenüberliegenden Seiten des weiteren Kanals und fluchtend in einer Richtung angeordnet, die senkrecht auf die Verdampfernetzebene steht.

In einem nicht gezeigten Ausführungsbeispiel sind die beiden Öffnungen 19 gegenüber dem in den Fig. 2 bis Fig. 4 dargestellten Ausführungsbeispiel um 90° im Uhrzeigersinn gedreht. Natürlich ist es auch möglich, die mindestens eine Öffnung an beliebigen anderen Stellen des weiteren Kanals zu positionieren.

Der Einströmkanal und der weitere Kanal sind als Rohr ausgebildet, wobei der weitere Kanal in den Einströmkanal einsteckbar ist.

Das Verhältnis zwischen dem Innendurchmesser des weiteren Kanals und dem Durchmesser der Öffnung 19, die vorzugsweise als Bohrung ausgeführt ist, liegt zwischen 1.25 und 5, vorzugsweise zwischen 1.25 und 2.5. Das Verhältnis zwischen dem Innendurchmesser des weiteren Kanals und dem hydraulischen Durchmesser des Ringspaltes liegt zwischen 1 und 20, vorzugsweise zwischen 1 und 6. Durch diese Geometrieverhältnisse wird sichergestellt, dass die einzelnen Querschnittsflächen im gleichen Verhältnis zum jeweiligen Massenstrom des Kältemittels stehen und keine Druckspitzen beim Strömen des Kältemittels durch die Öffnungen beziehungsweise durch den Ringspalt entstehen.

Der Sammler 12 kann hierbei aus drei Platten, namentlich einer Einspritzplatte, einer Verteilerplatte und einer Bodenplatte, wie sie in Fig. 1 und Fig. 2 dargestellt sind, bestehen. Gemäß einer anderen Ausführungsform der Erfindung kann der Sammler aus zwei Blechen 50 und 70, die insbesondere durch ein Umformverfahren, bevorzugt durch ein Tiefziehverfahren hergestellt werden, zusammengesetzt sein.

Die Fig. 5 und 6 zeigen derartige Sammler für einen Verdampfer mit einer Umlenkung in der Tiefe (Fig. 5) beziehungsweise in der Breite (Fig. 6). Ein derartiger Sammler besteht aus zwei Blechen, einem oberen 50 und einem unteren Blech 70, die form- und/oder stoffschlüssig miteinander verbunden werden. Die Auflage des Einströmkanals und/oder des Ausströmkanals und/oder des mindestens einen weiteren Kanals erfolgt in einer wannenförmigen Vertiefung 51 des oberen Bleches 50, wobei die gesicherte Positionierung der einzelnen Kanäle über Positioniernoppen 52 beziehungsweise einzelne Bohrungsdurchzüge gewährleistet wird.

Das obere Blech 50 und das untere Blech 70 weisen jeweils in entgegengesetzter Richtung Kammerauswölbungen 60 auf. Die Kammern bilden die Hohlräume zum Verteilen des Kältemittels von den Einspritzbohrungen 16 auf die Durchflusseinrichtung 8. Durch diese Ausgestaltung kann auf die mittlere Verteilerplatte verzichtet werden. Gemäß den Fig. 5 und Fig. 6 besteht diese Durchflusseinrichtung aus Mehrkanalflachrohren 80.

Jede Kammer nimmt jeweils eine oder mehrere Flachrohre, bevorzugt zwei Flachrohre (siehe Fig. 5) auf, in die das Kältemittel weiterverteilt wird. Der Wärmeübertrager ist entweder einreihig oder zweireihig ausgeführt. Dies bedeutet, dass entweder ein Flachrohr (siehe Fig. 6) oder zwei Flachrohre (siehe Fig. 5) in der Bautiefe angeordnet sind. Die Aufnahme der Flachrohre im Sammler erfolgt beispielsweise durch einen gerissenen Durchzug sammlerseitig nach außen oder nach innen oder durch eine Stanzung.

Fig. 7 zeigt ein weiteres Ausführungsbeispiel eines erfindungsgemäßen Sammlers für einen Verdampfer mit einer Umlenkung in der Breite. Hierbei erfolgt die Ausführung der Bodenplatte 700 als Wellenprofil, wobei sich die Aufnahme der Flachrohre in den Wellentälern befindet. Durch ein einfaches U-förmiges Abschlussblech 500 wird ein geschlossener Sammler gebildet, hierfür sind keine weiteren Abschlussdeckel notwendig.

Durch das Wellenprofil werden die Hohlräume zum Verteilen des Kältemittels von der oder den Einspritzbohrungen 16 auf die einzelnen Flachrohre 8 erzeugt, sowie die Kammerabtrennungen zwischen den einzelnen Flachrohren. Alternativ kann auch die Bodenplatte 700 als ebene Platte und das Abschlussblech 500 als Wellenprofil ausgebildet sein.

Für einen Verdampfer mit einer Umlenkung in der Tiefe wird in das Wellenprofil noch eine durchgängige Erhöhung oder eine Wand quer zu den Wellentälern eingebracht, um eine Trennebene in Bautiefenrichtung zu erzeugen.

Bevorzugt werden bei einem Verdampfer mit einer Umlenkung in der Breite oder mit einer Umlenkung in der Tiefe (sogenannter "Dual-Flow"-Verdampfer) Mehrkanalflachrohre 8 mit kleineren Kammern (Fig. 8a) beziehungsweise Querschnittsflächen im Vergleich zu den Mehrkanalflachrohren bei einer Mehrblockverschaltung (Fig. 8b) verwendet, da hier der Kältemittelmassenstrom auf alle Rohre gleichzeitig verteilt wird, während bei einer Mehrblockverschaltung der gesamte Massenstrom nur auf einen Teil der Rohre parallel verteilt wird, beispielsweise auf ungefähr ein Drittel der Rohre bei einer 6-Block- oder die Hälfte bei einer 4-Blockverschaltung. Dadurch können die Flachrohre filigraner ausgeführt und somit ebenfalls Gewicht und Kosten eingespart werden.

In den Fig. 9 bis 11 sind drei weitere Ausführungsbeispiele eines Einströmkanals gemäß vorliegender Erfindung in einer Seitenansicht dargestellt. Die Fig. 12 zeigt eine Vorderansicht des vierten Ausführungsbeispiels gemäß Fig. 11. In Fig. 9 sind die beiden Öffnungen 19 von der Mitte des Einströmkanals beabstandet angeordnet. In Fig. 10 ist der weitere Kanal 4 in Strömungsrichtung gesehen nach den Öffnungen 19 durch eine Trennwand 22 verschlossen, um einem negativen Effekt des Kältemittelrückstauens entgegenzuwirken. Der weitere Kanal ist im Einströmkanal konzentrisch oder exzentrisch positioniert (siehe Fig. 11 und Fig. 12).

In den Fig. 13a bis Fig. 13e beziehungsweise Fig. 14a bis Fig. 14f sind verschiedene Ausführungsformen der Position, Form und Anzahl der Öffnungen 19 dargestellt. Demnach ist der weitere Kanal durch zwei oder mehrere Öffnungen, die im Wesentlichen in einer Ebene angeordnet sind, die senkrecht auf die Achse des Einströmkanals steht, mit dem Einströmkanal verbunden. Bei einer geraden Anzahl von Öffnungen sind jeweils zwei Öffnungen bevorzugt diametral angeordnet.

In einem nicht gezeigten Ausführungsbeispiel ist der weitere Kanal mit dem Einströmkanal durch eine Öffnung kommunizierend verbunden.

In den Fig. 15 und 16 ist das fünfte Ausführungsbeispiel in einer Seiten- und Vorderansicht dargestellt. Der weitere Kanal 4 ist in dem Einströmkanal 2 eingeschoben und besitzt eine Aussparung 23, so dass sich ein Längsspalt 24 ergibt, in dem das Kältemittel durch die Öffnungen 21 auf die Rohre verteilt wird. Der Verlauf der mindestens einen Öffnung 19 ist im Wesentlichen senkrecht oder schräg zum Einströmkanal ausgebildet.

In einem nicht gezeigten Ausführungsbeispiel besitzt der weitere Kanal 4 einen D-förmigen Querschnitt, so dass sich eine andere Form des Querschnittes des Längsspaltes 24 ergibt.

Die Fig. 17 bis 20 zeigen das sechste und siebente Ausführungsbeispiel in einer Seiten und Vorderansicht. In beiden Ausführungsbeispielen ist der weitere Kanal 4 außerhalb des Einströmkanals 2 angeordnet, wobei der Einströmkanal in den weiteren Kanal gesteckt wird. Dieser Einschub erfolgt entweder von innen (Fig. 17) oder von außen, in dem der Einströmkanal in eine Aussparung 25 des weiteren Kanals gesteckt wird (Fig. 19).

In den Fig. 21 und 22 ist das achte Ausführungsbeispiel in einer Drauf- und Vorderansicht schematisch dargestellt Der Einströmkanal, der Ausströmkanal und der weitere Kanal sind als Rundrohre ausgebildet und miteinander stoffschlüssig verbunden, wobei der weitere Kanal außerhalb des Einströmkanals angeordnet ist.

Fig. 23 zeigt das neunte Ausführungsbeispiel und eine Weiterbildung des Wärmeübertragers gemäß den Fig. 21 und 22. Der Einströmkanal, der Ausströmkanal und der weitere Kanal sind als Rohre in Dreiecksform ausgebildet. Durch diese Ausführungsform steht genügend Lötfläche zwischen den Dreiecksrohren selbst und zwischen den Dreiecksrohren und der Einspritzplatte 5 zur Verfügung um die Rohre miteinander und mit der Einspritzplatte stoffschlüssig zu verbinden. Die mindestens eine Öffnung, die den weiteren Kanal mit dem Einströmkanal kommunizierend verbindet ist bevorzugt in der Mitte oder an beliebigen anderen Stellen des weiteren Kanals und des Einströmkanals angeordnet. Im Vergleich zum achten Ausführungsbeispiel ergibt sich durch diese Ausführungsform eine Bauraumoptimierung, die besonders für Verdampfer mit geringen Bautiefen geeignet ist, wobei als Bautiefe erfindungsgemäß die Ausdehnung des Verdampfers längs und als Breite die Ausdehnung des Verdampfers quer zur Hauptströmungsrichtung der Luft zu verstehen ist.

In Fig. 24 ist das zehnte Ausführungsbeispiel in einer Vorderansicht dargestellt. In dieser Ausführungsform werden der Einströmkanal, der Ausströmkanal und der weitere Kanal durch umgeformte Bleche gebildet, die form- und/oder stoffschlüssig miteinander verbunden sind. Gemäß Fig. 22 sind die Querschnitte des Ein- und Ausströmkanals im Wesentlichen halbkreisförmig und der Querschnitt des weiteren Kanals im Wesentlichen kreisförmig. Selbstverständlich ist in einer nicht gezeigten Ausführungsform eine beliebige andere Form des Querschnittes möglich. Durch diese Ausgestaltung ist ein besonders günstiges Herstellungsverfahren der verschiedenen Kanäle möglich.

In Fig. 25 ist das elfte Ausführungsbeispiel eines Ausschnittes eines erfindungsgemäßen Wärmeübertragers in einer Vorderansicht dargestellt In dieser Ausführungsform besteht der Sammler 12 aus drei Platten. Der erste weitere Kanal 4a, der als Rohr ausgebildet ist, liegt auf dem plattenförmigen zweiten weiteren Kanal 4b auf und ist mit diesem kommunizierend verbunden. Das Kältemittel strömt vom ersten weiteren Kanal 4a in den zweiten weiteren Kanal 4b und in den Einströmkanal 2. Von dort wird das Kältemittel auf den Sammler 12 und die Durchflusseinrichtung 8 verteilt.

In den Fig. 26 bis 29 sind vier weitere Ausführungsbeispiele gemäß vorliegender Erfindung dargestellt. In der Ausführungsform gemäß Fig. 26 ist der weitere Kanal 4 derartig auf dem oberen Blech 50 des Sammlers 12 positioniert, dass sich zusammen mit dem speziell umgeformten oberen Blech 50 ein Einströmkanal 2 ausbildet In der Ausführungsform gemäß Abb. 27 ist der weitere Kanal 4 derartig umgeformt und auf dem oberen Blech 50 des Sammlers 12 positioniert, dass sich zusammen mit dem oberen Blech ein Einströmkanal 2 ausbildet. In der Ausführungsform gemäß Fig. 28 wird der Einströmkanal durch ein Flachrohr gebildet, das zwischen dem weiteren Kanal und dem Sammler angeordnet ist. In der Ausführungsform gemäß Fig. 29 wird der weitere Kanal 4 und der Einströmkanal 2 durch ein Rohr gebildet, das insbesondere durch ein Extrusionsverfahren hergestellt wird.

Die Fig. 30 bis Fig. 32 zeigen drei weitere Ausführungsbeispiele eines Wärmeübertragers gemäß vorliegender Erfindung. In diesen Ausführungsformen wird der Einströmkanal 2 durch ein Blech 25 im Sammler 12 erzeugt. Gemäß Fig. 31 wird der Einströmkanal durch ein durchgängiges Blech 25 erzeugt, das auf der Saugseite ausgestanzt ist. In dem Ausführungsbeispiel gemäß Fig. 32 wird der Einströmkanal mittels eines durchgängigen Bleches erzeugt, wobei der Ausströmkanal 4 auf diesem Blech aufliegt und mit diesem form- und/oder stoffschlüssig verbunden ist.

Die Fig. 33a und Fig. 33b zeigen eine Ausführungsform in einer perspektivischen Darstellung und in einer Detaildarstellung entlang der Linie X-X aus Fig. 33a, in der der Einströmkanal 2 durch eine wannenförmige Halbschale gebildet wird. Die wannenförmige Schale weist eine Einprägung 27 auf (Fig. 33b), auf der der weitere Kanal 4 form- und/oder stoffschlüssig aufliegt. Der weitere Kanal weist eine runde Form auf, alternativ sind jedoch auch andere Formen denkbar. Beispielsweise kann durch eine ovale Form des weiteren Kanals 4 ein größeres Volumen des Einströmkanals 2 erzielt werden. In einer weiteren nicht dargestellten Ausführungsform kann die wannenförmige Schale auch eben ausgebildet sein.

Fig. 34 zeigt eine Ausführungsform ähnlich der in Fig. 33a und Fig. 33b. In diesem Ausführungsbeispiel wird der Einströmkanal durch eine Einprägung 27 im weiteren Kanal 4 gebildet.

In dem Ausführungsbeispiel gemäß den Fig. 35a und Fig. 35b, wobei Fig. 35b eine Detailansicht entlang der Linie X-X aus Fig. 35a darstellt, wird der Einströmkanal 2 durch eine obere 2a und eine untere 2b Halbschale gebildet, wobei der weitere Kanal 4 innerhalb des Einströmkanals 2 angeordnet ist. Die Öffnung 19, die den Einströmkanal 2 mit dem weiteren Kanal 4 kommunizierend verbindet, ist derart angeordnet, dass eine vertikale Strömung zwischen Einströmkanal und weiterem Kanal entsteht. Gemäß Fig. 36 sind zwei Öffnungen 19 derart angeordnet, dass sich eine horizontale Strömung des ersten Mediums zwischen Einströmkanal und weiterem Kanal ausbildet

Durch eine formschlüssige Anbindung 26 (siehe Fig. 35a) an beiden Enden des Einströmkanals 2 an den weiteren Kanal 4 wird eine ausreichende Dichtigkeit gewährleistet, so dass keine zusätzlichen Abschlussdeckel benötigt werden. Ein ähnlicher Formschluss zur Abdichtung ist auch in den Ausführungsbeispielen gemäß den Fig. 33 und Fig. 34 denkbar.

Die beiden Halbschalen 2a und 2b sind insbesondere form- und/oder stoffschlüssig miteinander verbunden, beispielsweise miteinander verclipst. Alternativ weist eine Halbschale zinnenartige Vorsprünge 28 auf, die in entsprechende Ausnehmungen der anderen Halbschale eingreifen (Fig. 41).

Die Fig. 37a zeigt einen Sammler 12 nach dem Stand der Technik, wobei der weitere Kanal 4 innerhalb des Sammlers 12 angeordnet ist. Die Öffnung 19, die den weiteren Kanal 4 mit dem Sammler 12 kommunizierend verbindet ist gemäß Fig. 37b in einem oberen Bereich des weiteren Kanals angeordnet. Alternativ können eine oder mehrere Öffnungen auch an einer anderen Stelle angeordnet sein, beispielsweise derart, so dass ähnlich dem Ausführungsbeispiel gemäß Fig. 36 eine horizontale Strömung des ersten Mediums zwischen dem weiteren Kanal 4 und dem Sammler 12 entsteht.

In den Fig. 38 und 39 ist ein weiteres Ausführungsbeispiel in einer Drauf- und Vorderansicht schematisch dargestellt. In dieser Ausführungsform sind zwei weitere Kanäle 4a und 4b außerhalb des Einströmkanals 2 angeordnet. Somit wird der ursprüngliche Kältemittelmassenstrom, der (durch einen Pfeil F angedeutet) in den ersten weiteren Kanal strömt in zwei Trennstufen in vier gleich große Kältemittelmassenströme aufgeteilt, die jeweils über ein Viertel der ursprünglichen Verdampferbreite auf die Flachrohre, beispielsweise vier Flachrohre, verteilt werden.

In einem nicht gezeigten Ausführungsbeispiel wird das Kältemittel auf bis zu 50 Flachrohre verteilt.

In den Fig. 40a bis 40d sind vier Ausführungsbeispiele für die Zwischenkammer 13 eines Verdampfers mit einer Umlenkung in der Tiefe dargestellt Fig. 40a zeigt eine Ausführungsform, bei der keine Neuvermischung des Kältemittels in der Zwischenkammer erfolgt. Alternativ kann aber auch eine Neuvermischung in der Zwischenkammer erwünscht sein, um etwaige vorherige Ungleichverteilungen bei der Einspritzung in die Durchflusseinrichtung auszugleichen. In den Fig. 40b bis Fig. 40d sind verschiedene Ausführungsformen dargestellt, die eine Neuvermischung des Kältemittels ermöglichen. Die Erfindung eignet sich insbesondere für die gleichmäßige Aufteilung des Dampf-Flüssigkeits-Kältemittelgemisch auf die Durchflusseinrichtung von Dual-Flow-Verdampfern. Bei derartigen Verdampfern erfährt das Kältemittel nur eine Umlenkung in der Durchflusseinrichtung. Diese Umlenkung kann in der Tiefe oder in der Breite des Verdampfers erfolgen.

Natürlich ist es auch möglich, die Erfindung für Wärmeübertrager, insbesondere Verdampfer zu verwenden, bei denen das Kältemittel keine oder mehr als eine Umlenkung in der Durchflusseinrichtung erfährt.

Ferner ist ein derartiger Verdampfer insbesondere für das Kältemittel R134a oder R744 geeignet. Selbstverständlich eignet sich ein derartiger Verdampfer auch für andere Kältemittel, beispielsweise die in der Fachwelt bekannten "Global Alternative Refrigerants (GAR's)".

Im vorstehenden ist die Erfindung anhand eines Wärmeübertragers erläutert worden, bei dem das Kältemittel parallel zum Einströmkanal in den Wärmeübertrager strömt. Selbstverständlich ist es ebenfalls möglich, dass das Kältemittel senkrecht zum Einströmkanal in und/oder aus dem Wärmeübertrager strömt. Die Eintritts- und/oder Austrittsöffnungen befinden sich hierbei in der Mitte des Einströmkanals und/oder Ausströmkanals oder von der Mitte beabstandet.

Weitere alternative Ausführungsformen sind möglich, wobei insbesondere die Gestaltung des Sammlers mit zwei oder drei Blechen oder Platten für alle Ausführungsbeispiele verwendet werden kann.

## Patentansprüche

1. Wärmeübertrager (1), insbesondere für eine Heizungs- oder Klimaanlage für Kraftfahrzeuge, mit mindestens einem Einströmkanal und mindestens einem Ausströmkanal und mindestens einem Sammler, der mindestens zwei aneinander anliegende Platten aufweist und einer Durchflusseinrichtung (8), die von einem ersten Medium durchströmbar und von einem zweiten Medium umströmbar ist, wobei das erste Medium von einem Einströmkanal (2) auf den Sammler (12) und auf die Durchflusseinrichtung (8) verteilt wird und zu einem Ausströmkanal (3) leitbar ist, **dadurch gekennzeichnet, dass** mindestens ein weiterer Kanal (4) zur Verteilung des Kältemittels vorgesehen ist, der durch mindestens eine Öffnung (19) mit dem Einströmkanal kommunizierend verbunden ist und/oder dass mindestens ein weiterer Kanal (4) zur Sammlung des Kältemittels vorgesehen ist, der durch mindestens eine Öffnung (19) mit dem Ausströmkanal kommunizierend verbunden ist.

2. Wärmeübertrager nach Anspruch 1, **dadurch gekennzeichnet, dass** der Einströmkanal (2) und der Ausströmkanal (3) und/oder der weitere Kanal (4) auf der gleichen Seite des Wärmeübertragers angeordnet sind.

3. Wärmeübertrager nach einem der vorhergehenden Ansprüche, **dadurch gekennzeichnet, dass** genau ein weiterer Kanal (4) vorgesehen ist, der innerhalb des Einströmkanals (2) und/oder des Ausströmkanals (3) angeordnet ist.

4. Wärmeübertrager nach einem der vorhergehenden Ansprüche, **dadurch gekennzeichnet, dass** mindestens ein weiterer Kanal (4) vorgesehen ist, der außerhalb des Einströmkanals (2) und/oder des Ausströmkanals (3) angeordnet ist und mit diesem kommunizierend verbunden ist.

5. Wärmeübertrager nach Anspruch 4, **dadurch gekennzeichnet, dass** der Einströmkanal (2) und/oder der Ausströmkanal (3) in den weiteren Kanal (4) eingesteckt wird.

6. Wärmeübertrager nach Anspruch 4 oder 5, **dadurch gekennzeichnet, dass** zwei oder mehrere weitere Kanäle (4) vorgesehen sind, die außerhalb des Einströmkanals (2) und/oder des Ausströmkanals (3) angeordnet und mit diesem kommunizierend verbunden sind.

7. Wärmeübertrager nach einem der vorhergehenden Ansprüche, **dadurch gekennzeichnet, dass** der zumindest eine weitere Kanal (4) durch eine oder zwei Öffnungen (19) kommunizierend mit dem Einströmkanal (2) und/oder dem Ausströmkanal (3) verbunden ist.

8. Wärmeübertrager nach einem der vorhergehenden Ansprüche, **dadurch gekennzeichnet, dass** der weitere Kanal (4) durch mehrere Öffnungen kommunizierend mit dem Einströmkanal (2) und/oder dem Ausströmkanal (3) verbunden ist, die im Wesentlichen in einer Ebene angeordnet sind, die senkrecht zum Einströmkanal und/oder zum Ausströmkanal ausgerichtet ist.

9. Wärmeübertrager nach einem der vorhergehenden Ansprüche, **dadurch gekennzeichnet, dass** der zumindest eine weitere Kanal (4) als Rohr ausgebildet ist, das in den Einströmkanal (2) und/oder in den Ausströmkanal (3) einsteckbar ist.

10. Wärmeübertrager nach einem der vorhergehenden Ansprüche, **dadurch gekennzeichnet, dass** zwischen dem Einströmkanal und/oder dem Ausströmkanal und einem weiteren Kanal ein Ringspalt (20) oder ein Längsspalt ausgebildet ist.

11. Wärmeübertrager nach einem der vorhergehenden Ansprüche, **dadurch gekennzeichnet, dass** der Einströmkanal (2) durch zwei Halbschalen (2a, 2b) gebildet wird, die form- und/der stoffschlüssig miteinander verbunden sind.

12. Wärmeübertrager nach Anspruch 11, **dadurch gekennzeichnet, dass** eine Halbschale zinnenartige Vorsprünge (28) aufweist, die in entsprechende Ausnehmungen der anderen Halbschale eingreifen.

13. Wärmeübertrager nach einem der vorhergehenden Ansprüche, **dadurch gekennzeichnet, dass** der Einströmkanal (2) als halbschalenförmige Wanne ausgebildet ist, auf dem der weitere Kanal (4) formschlüssig aufliegt.

14. Wärmeübertrager nach einem der vorhergehenden Ansprüche, **dadurch gekennzeichnet, dass** jeweils eine Öffnung des Einströmkanals und des weiteren Kanals, die miteinander korrespondieren, jeweils in der Mitte des Einströmkanals beziehungsweise des weiteren Kanals oder von der Mitte beabstandet angeordnet sind.

## Claims

1. A heat exchanger (1), particularly for a heating or air conditioning system for motor vehicles, having at least one inlet channel and at least one outlet channel and at least one collector, which has at least two adjacent plates, and having a flow device (8) through which a first medium can flow and around which a second medium can flow, wherein the first medium is distributed from an inlet channel (2) to the collector (12) and to the flow device (8) and can be conducted to an outlet channel (3), **characterised in that** at least one additional channel (4) is provided for the distribution of the refrigerant, which is connected to the inlet channel in a communicating manner via at least one opening (19), and/or **in that** at least one additional channel (4) is provided for the collection of the refrigerant, which is connected to the outlet channel in a communicating manner via at least one opening (19).

2. The heat exchanger according to claim 1, **characterised in that** the inlet channel (2) and the outlet channel (3) and/or the additional channel (4) are arranged on the same side of the heat exchanger.

3. The heat exchanger according to any one of the preceding claims, **characterised in that** precisely one additional channel (4) is provided, which is arranged within the inlet channel (2) and/or the outlet channel (3).

4. The heat exchanger according to any one of the preceding claims, **characterised in that** at least one additional channel (4) is provided, which is arranged outside the inlet channel (2) and/or the outlet channel (3) and is connected to said channel in a communicating manner.

5. The heat exchanger according to claim 4, **characterised in that** the inlet channel (2) and/or the outlet channel (3) are inserted into the additional channel (4).

6. The heat exchanger according to claim 4 or 5, **characterised in that** two or more additional channels (4) are provided, which are arranged outside the inlet channel (2) and/or the outlet channel (3) and are connected to said channel in a communicating manner.

7. The heat exchanger according to any one of the preceding claims, **characterised in that** the at least one additional channel (4) is connected to the inlet channel (2) and/or the outlet channel (3) in a communicating manner via one or two openings (19).

8. The heat exchanger according to any one of the preceding claims, **characterised in that** the additional channel (4) is connected to the inlet channel (2) and/or the outlet channel (3), which are arranged substantially in a plane that is oriented perpendicular to the inlet channel and/or to the outlet channel, in a communicating manner via several openings.

9. The heat exchanger according to any one of the preceding claims, **characterised in that** the at least one additional channel (4) is formed as a tube that can be inserted into the inlet channel (2) and/or the outlet channel (3).

10. The heat exchanger according to any one of the preceding claims, **characterised in that** an annular gap (20) or a longitudinal gap is formed between the inlet channel and/or the outlet channel and an additional channel.

11. The heat exchanger according to any one of the preceding claims, **characterised in that** the inlet channel (2) is formed by two half-shells (2a, 2b), which are connected to one another in a form-fitting manner and/or by material bonding.

12. The heat exchanger according to claim 11, **characterised in that** a half-shell has crenellation-like projections (28), which engage in corresponding recesses of the other half-shell.

13. The heat exchanger according to any one of the preceding claims, **characterised in that** the inlet channel (2) is formed as a half-shell trough, on which the additional channel (4) lies in a form-fitting manner.

14. The heat exchanger according to any one of the preceding claims, **characterised in that** in each case an opening of the inlet channel and of the additional channel, which correspond to one another, is arranged in each case in the middle of the inlet channel or the additional channel or at a distance from the middle.

## Revendications

1. Echangeur de chaleur (1), en particulier pour un système de chauffage ou de climatisation pour des véhicules automobiles, ledit échangeur de chaleur comprenant au moins un conduit d'entrée de flux et au moins un conduit de sortie de flux, et au moins un collecteur qui présente au moins deux plaques contiguës l'une à l'autre, et comprenant un dispositif de circulation (8) qui peut être traversé par un premier milieu et baigné par un second milieu, où le premier milieu provenant d'un conduit d'entrée de flux (2) est distribué au collecteur (12) et au dispositif de circulation (8) et peut être dirigé vers un conduit de sortie de flux (3), **caractérisé en ce qu'**il est prévu au moins un autre conduit (4) servant à la distribution du fluide frigorigène, lequel autre conduit est relié au conduit d'entrée de flux en communiquant par au moins une ouverture (19), et / ou **en ce qu'**il est prévu au moins un autre conduit (4) servant à la collecte du fluide frigorigène, lequel autre conduit est relié au conduit de sortie de flux en communiquant par au moins une ouverture (19).

2. Echangeur de chaleur selon la revendication 1, **caractérisé en ce que** le conduit d'entrée de flux (2) et le conduit de sortie de flux (3) et / ou l'autre conduit (4) sont disposés sur le même côté de l'échangeur de chaleur.

3. Echangeur de chaleur selon l'une des revendications précédentes, **caractérisé en ce qu'**il est prévu précisément un autre conduit (4) qui est disposé à l'intérieur du conduit d'entrée de flux (2) et / ou du conduit de sortie de flux (3).

4. Echangeur de chaleur selon l'une quelconque des revendications précédentes, **caractérisé en ce qu'**il est prévu au moins un autre conduit (4) qui est disposé à l'extérieur du conduit d'entrée de flux (2) et / ou du conduit de sortie de flux (3) et est relié audit conduit d'entrée ou de sortie de flux en communiquant avec celui-ci.

5. Echangeur de chaleur selon la revendication 4, **caractérisé en ce que** le conduit d'entrée de flux (2) et / ou le conduit de sortie de flux (3) est emboîté dans l'autre conduit (4).

6. Echangeur de chaleur selon la revendication 4 ou 5, **caractérisé en ce qu'**il est prévu deux ou plusieurs autres conduits (4) qui sont disposés à l'extérieur du conduit d'entrée de flux (2) et / ou du conduit de sortie de flux (3) et sont reliés audit conduit d'entrée ou de sortie de flux en communiquant avec celui-ci.

7. Echangeur de chaleur selon l'une quelconque des revendications précédentes, **caractérisé en ce que** l'autre conduit (4) au moins au nombre de un est relié au conduit d'entrée de flux (2) et / ou au conduit de sortie de flux (3) en communiquant par une ou deux ouverture(s) (19).

8. Echangeur de chaleur selon l'une quelconque des revendications précédentes, **caractérisé en ce que** l'autre conduit (4) est relié au conduit d'entrée de flux (2) et / ou au conduit de sortie de flux (3) en communiquant par plusieurs ouvertures, lesquelles ouvertures sont disposées essentiellement dans un plan qui est orienté de façon perpendiculaire au conduit d'entrée de flux et / ou au conduit de sortie de flux.

9. Echangeur de chaleur selon l'une quelconque des revendications précédentes, **caractérisé en ce que** l'autre conduit (4) au moins au nombre de un est conçu comme un tube qui peut être emboîté dans le conduit d'entrée de flux (2) et / ou dans le conduit de sortie de flux (3).

10. Echangeur de chaleur selon l'une quelconque des revendications précédentes, **caractérisé en ce qu'**un espace annulaire (20) ou un espace longitudinal est configuré entre le conduit d'entrée de flux et / ou le conduit de sortie de flux, et un autre conduit.

11. Echangeur de chaleur selon l'une quelconque des revendications précédentes, **caractérisé en ce que** le conduit d'entrée de flux (2) est formé par deux demi-coques (2a, 2b) qui sont assemblées l'une à l'autre par complémentarité de forme et / ou par continuité de matière.

12. Echangeur de chaleur selon la revendication 11, **caractérisé en ce qu'**une demi-coque présente des parties saillantes (28), de forme crénelée, qui s'engagent dans des parties correspondantes, en creux, de l'autre demi-coque.

13. Echangeur de chaleur selon l'une quelconque des revendications précédentes, **caractérisé en ce que** le conduit d'entrée de flux (2) est configuré comme un bac en forme de demi-coque, conduit d'entrée de flux sur lequel l'autre conduit (4) vient en appui par complémentarité de forme.

14. Echangeur de chaleur selon l'une quelconque des revendications précédentes, **caractérisé en ce que** des ouvertures du conduit d'entrée de flux et de l'autre conduit, qui à chaque fois se correspondent l'une l'autre, sont disposées respectivement au milieu du conduit d'entrée de flux ou de l'autre conduit, ou bien à distance du milieu.
